# EUROPÄISCHE PATENTSCHRIFT

(11) **EP 0 376 011 B1**
(45) Veröffentlichungstag und Bekanntmachung des Hinweises auf die Patenterteilung: **20.04.1994**
(21) Anmeldenummer: 89122524.5
(22) Anmeldetag: 06.12.1989
(51) Int. Cl.: B02C 13/286, B02C 23/16

(54) **Gehäuse für eine Schrott-Zerkleinerungsmaschine**
Housing for a scrap-shredding apparatus
Enveloppe pour concasseur de ferrailles

(30) Priorität: 27.12.1988 DE 3844005
(43) Veröffentlichungstag der Anmeldung: 04.07.1990
(73) Patentinhaber: THYSSEN INDUSTRIE AG, 45128 Essen (DE)
(72) Erfinder: Häusler, Dietrich, 3501 Vellmar 1 (DE); Weber, Josef, 3508 Melsungen (DE)
(74) Vertreter: Freiherr von Schorlemer, Reinfried, Dipl.-Phys.

(56) Entgegenhaltungen:
- DE-A- 2 622 334
- FR-A- 2 374 084
- FR-A- 2 527 477
- US-A- 4 146 184

## Beschreibung

Die Erfindung betrifft ein Gehäuse der im Oberbegriff des Anspruchs 1 definierten Gattung.

Bei einem bekannten Gehäuse dieser Art (DE-PS 36 43 529) dient die in Drehrichtung des Rotors auf die Siebwand folgende Trennkante insbesondere dem Zweck, die wirksame Höhe der Siebwand-Kanäle einzustellen, indem entweder die Siebwand relativ zu einer Start angeordneten Trennkante oder die Trennkante relativ zu einer starr angeordneten Siebwand verschwenkt wird. Daneben wirkt sie als Prallkante vor allem für Schrottstücke, die noch nicht ausreichend zerkleinert sind, bevor diese in eine Rückführkammer eintreten und erneut dem Amboß zugeführt werden, während ausreichend zerkleinerte Schrottstücke überwiegend an ihr vorbei und durch die Kanäle hindurch zum Auslaß gelangen.

Bei der Verarbeitung von Schrott in Form von Autokarosserien od. dgl. ist es häufig erforderlich, besonders harte und/oder große Schrottstücke bei laufendem Rotor aus dem Gehäuse zu entfernen, um die Beschädigung von Funktionsteilen der Zerkleinerungsmaschine zu vermeiden. Hierzu ist es bei den Gehäusen der eingangs bezeichneten Gattung bekannt, die Siebwand derart zu lagern, daß sie bei laufendem Rotor um eine im unteren Bereich angeordnete Achse in eine den Auslaß freilegende Offenstellung geschwenkt werden kann. Eine derartige schwenkbare Lagerung ist aber wegen der hohen Kräfte, die von den Schrottstücken insbesondere auf den unteren Teil der Siebwand ausgeübt werden, unerwünscht und hat außerdem zur Folge, daß zumindest die noch nicht ausreichend zerkleinerten Schrottstücke bei in Offenstellung befindlicher Siebwand unkontrolliert gegen die starre Trennkante prallen, was einer schnellen und vollständigen Entfernung aller im Gehäuse befindlicher Schrottstücke entgegenwirkt.

Ein unkontrollierter Aufprall von Schrottstücken auf die Trennkante ist bei der bekannten Gehäuseform aber auch in der normalen Betriebsstellung der Siebwand oder der schwenkbaren Trennkante möglich. Dadurch können insbesondere die noch nicht ausreichend zerkleinerten Schrottstücke ihre vom Rotor erhaltene Bewegungsenergie verlieren, so daß sie vom Rotor erneut beschleunigt werden müssen, was zu einer ungüngstigen Energiebilanz der Zerkleinerungsmaschine führt. Außerdem wird verhindert, daß die nicht durch die Siebwand oder die Auslaßöffnung austretenden Schrottstücke sanft umgelenkt und dann allmählich und so erneut in den Wirkungsbereich des Rotors gebracht und von diesem zu dem der Eingangsöffnung zugeordneten Amboß transportiert werden können, daß insgesamt eine nicht nur energiesparende, sondern auch verschleißarme Anordnung erhalten wird.

Der Erfindung liegt daher die Aufgabe zugrunde, das Gehäuse der eingangs bezeichneten Gattung mit einfachen konstruktiven Mitteln so auszubilden, daß einerseits zu seiner schnellen Entleerung eine Verschwenkung der Siebwand nicht erforderlich ist und andererseits die Voraussetzungen für eine energiesparende, verschleißarme Gesamtanordnung geschaffen werden.

Zur Lösung dieser Aufgabe dienen die kennzeichnenden Merkmale des Anspruchs 1.

Die Erfindung bringt den Vorteil mit sich, daß die Siebwand bei Bedarf völlig starr angeordnet werden kann. Dennoch ist in der Betriebsstellung der Klappe eine sichere Aufteilung des Materialstroms in je einen die großen bzw. Kleinen Schrottstücke enthaltenden Teilstrom und in der Offenstellung der Klappe eine schnelle Entleerung des Gehäuses möglich, d.h. die Klappe ist insgesamt so ausgebildet, daß sie in der Betriebsstellung überwiegend eine Teilerfunktion und in der Offenstellung überwiegend eine Auswerferfunktion für die beiden Teilströme besitzt und daher ihre Trennkante in beiden Fällen nicht als Prallkante wirkt. Dadurch kann in Verbindung mit entsprechend ausgebildeten, an die Klappe anschließenden Gehäuseteilen sichergestellt werden, daß die nicht ausreichend zerkleinerten Schrottstücke in der Betriebsstellung der Klappe in der gewünschten schonenden Weise zum Amboß zurückgeführt werden.

Weitere vorteilhafte Merkmale der Erfindung ergeben sich aus den Unteransprüchen.

Die Erfindung wird nachfolgend in Verbindung mit der beiliegenden Zeichnung an einem Ausführungsbeispiel näher erläutert. Es zeigen:
- Fig. 1: einen Vertikalschnitt durch das Gehäuse bei in Betriebsstellung befindlicher Klappe; und
- Fig. 2: einen Vertikalschnitt durch das Gehäuse bei in Offenstellung befindlicher Klappe.

Nach Fig. 1 und 2 ist im Gehäuse ein Hammerbrecher-Rotor 1 mit horizontaler Drehachse 2 gelagert. Am Umfang des Rotors 1 sind Hämmer 3 angeordnet, die auf parallel zur Drehachse 2 angeordneten Achsen 4 rundum schwenkbar befestigt sind. Während des Betriebs dreht sich der Rotor 1 in Richtung eines Pfeils 5, wobei die Hämmer 3 im Zusammenwirken mit einem einer Einlaßöffnung 6 des Gehäuses zugeordneten Amboß 7 das in Richtung eines Pfeils 8 eingeführte Gut, z.B. Autokarosserien, Kühlschränke od. dgl., zerkleinern. Das zerkleinerte Gut verläßt das Gehäuse durch eine Auslaßöffnung 9, die z.B. an einer der Einlaßöffnung 6 etwa diametral gegenüberliegenden Seite des Rotors 1 angeordnet ist und an die sich ein Auslaß 10 anschließt.

Ein im wesentlichen unterhalb des Rotors 1 angeordneter Boden 11, der im Ausführungsbeispiel als Rost ausgebildet ist, um Kleinteile, Schmutz und dergleichen sofort abzusondern, erstreckt sich von der Einlaßöffnung 6 bis zur Auslaßöffnung 9. Diese ist teilweise von einer Trenneinrichtung ausgefüllt, die eine im wesentlichen vertikal angeordnete, starr im Gehäuse montierte und als Verlängerung des Bodens 11 ausgebildete Siebwand 12 enthält, die sich über die gesamte, parallel zur Drehachse gemessene Länge des Gehäuses erstreckt. Die an den Enden des Rotors 1 befindlichen Seitenwände des Gehäuses sind in Fig. 1 nicht dargestellt.

Auf der zum Gehäuse-Innenraum weisenden Seite der Siebwand 12 ist eine Vielzahl von Rippen 13 angebracht, die eine Vielzahl von parallelen Kanälen bilden, welche den aus Schrottstücken bestehenden Materialstrom, der aus dem Spalt zwischen dem Boden 11 und dem Rotor 1 tangential austritt, in eine entsprechende Vielzahl von Teilströmen aufteilen, die nur Schrottstücke enthalten können, die bereits ausreichend zerkleinert, d.h. in wenigstens einer Dimension kleiner sind, als dem Abstand der Rippen 13 entspricht. Diese Teilströme werden in dem als Sammelkammer ausgebildeten Auslaß 10 wieder vereinigt, von wo die Schrottstücke z.B. wie die den Boden 11 passierenden Materialien aufgrund ihrer Schwerkraft durch eine untere Gehäuseöffnung 15 auf ein Transportband od. dgl. fallen können.

Die senkrecht zur Drehachse 2 gemessene Höhe der Rippen 13 nimmt von unten nach oben keilförmig zu, so daß diejenigen Schrottstücke, die noch nicht ausreichend zerkleinert sind oder auf die Rippen 13 prallen, von den etwa tangential zum Rotor 1 stehenden, als Führungsflächen wirksamen Stirnflächen der Rippen 13 in eine in Drehrichtung des Rotors 1 hinter der Auslaßöffnung 9 angeordnete Rückführkammer 16 gelenkt werden.

Das bisher beschriebene Gehäuse und die sich daraus ergebende Funktion sind bekannt (DE-PS 36 43 529) und brauchen daher nicht näher erläutert werden.

Eine obere Abdeckung 17 des Gehäuses ist im wesentlichen oberhalb des Rotors 1 angeordnet, von der Auslaßöffnung 9 bis zur Einlaßöffnung 6 erstreckt und zur Begrenzung der Rückführkammer 16 vorgesehen. Sie weist eine dem Rotor 1 zugewandte Innenfläche 18 auf, deren Abstand vom Rotor 1 von einer Stelle innerhalb der Rückführkammer 16 aus, an der sie ihren größten Abstand vom Rotor 1 aufweist, in Richtung der Einlaßöffnung 6 einen allmählich kleiner werdenden Abstand vom Rotor 1 hat. Dies wird im Ausführungsbeispiel durch einen bogenförmigen, im wesentlichen konvexen Querschnitt der ganzen Abdeckung 17 erreicht, die z.B. aus einem Stahlblech besteht. Dadurch werden die nicht durch die Siebwand 12 tretenden Schrottstücke von derjenigen Stelle aus, wo sie die Rippen 13 verlassen, längs eines kontinuierlichen Bogens wieder an die längs eines Flugkreises (Zylinderfläche) 19 rotierenden Hämmer 3 herangeführt bzw. in den Raum zwischen dem Flugkreis 19 und der Mantelfläche 20 des Rotors 1 zurückgeführt, ohne daß sie abrupte Stöße untereinander oder mit Teilen der Abdeckung 17 ausführen, dabei wesentlich an Geschwindigkeit bzw. Bewegungsenergie verlieren und dann vom Rotor 1 erneut beschleunigt werden müßten. Die Gesamtheit der Schrottstücke bewegt sich daher weitgehend analog zu einem Fluidstrom von der Auslaßöffnung 9 zurück zur Einlaßöffnung 6. Dennoch können sich die Schrottstücke innerhalb der Rückführkammer 16 im erwünschten Maße um sich selbst drehen, was für den nachfolgenden Zerkleinerungsvorgang im Wirkungsbereich des Ambosses 7 günstig ist.

Die genannten Abstände der Innenfläche 18 können auf die Drehachse 2, den Flugkreis 19 oder die Mantelfläche 20 des Rotors 1 bezogen werden. Dabei wird die bogenförmige Gestalt der Innenfläche 18 beispielsweise durch eine Zylinder-, Parabel-, Ellipsen- oder Hyperbelfläche od. dgl. realisiert.

Das nahe der Einlaßöffnung 6 liegende Ende der Innenfläche 18 ist als Führungsfläche 22 ausgebildet, die die zurückgeführten Schrottstücke so führt, daß sie im Bereich der Einlaßöffnung 6 in der gewünschten Weise in den Spalt zwischen dem Amboß 7 und dem Rotor 1 eintreten. Die Führungsfläche 22 weist wie die Innenfläche 18 vorzugsweise keinerlei scharfe Kanten, Ecken od. dgl. auf.

An dem der Auslaßöffnung 9 zugewandten Ende der Abdeckung 17 befindet sich eine Schwenkachse 23 für eine schwenkbar im Gehäuse gelagerte Klappe 24, die mittels eines Hydraulikzylinders 25 od. dgl. verschwenkt werden kann und zwei V-förmig zueinander angeordnete Schenkel enthält, deren äußere Keilflächen 26 bzw. 27 in einer eine Trennkante 28 bildenden, parallel zur Rotorachse 2 verlaufenden Spitze enden. Die Keilfläche 26 weist vorzugsweise eine bogenförmige, leicht konkave Form, die Keilfläche 27 dagegen eine bogenförmige bzw. leicht konvexe Form auf, jeweils bezogen auf die Schwenkachse 23. Dabei sind der Winkel zwischen beiden Keilflächen 26 und 27 und deren Länge derart gewählt, daß bei der aus Fig. 1 ersichtlichen Betriebsstellung der Klappe 24 die Keilfläche 26 teilweise die Auslaßöffnung 9 ausfüllt, sich vorzugsweise bis in die Nähe des oberen Endes der Siebwand 12 erstreckt, dabei eine unmittelbare und stetige Fortsetzung der Innenfläche 18 der Abdeckung 17 bildet und dadurch als Umlenkfläche für die nicht ausreichend zerkleinerten Schrottstücke wirkt. Dagegen kann in dieser Stellung der Klappe 24 die andere Keilfläche 27 gleichzeitig als Auswurffläche für die ausreichend zerkleinerten, die Siebwand 12 passierenden Schrottstücke wirken und diese in Richtung des Auslasses 10 ablenken. Dadurch läßt sich mit einfachen Mitteln eine sichere Trennung der großen bzw. kleinen Schrottstücke erreichen. Durch geringfügiges Verschwenken der Klappe 24 kann die Trennkante 28 außerdem in eine andere Betriebs- bzw. Relativstellung zur Siebwand 12 gebracht und daher die maximale Größe der die Auslaßöffnung 9 passierenden Schrottstücke verändertwerden.

Eine Verschwenkung der Klappe 24 in eine aus Fig. 2 ersichtliche und zusätzlich vorgesehene Offenstellung ermöglicht ein völliges Entfernen aller Schrottstücke aus dem Gehäuse. Hierbei wirkt die eine Keilfläche 26 als Auswurffläche sowohl für die ausreichend zerkleinerten Schrottstücke, da die Form der Klappe 24 und die Lage ihrer Schwenkachse 23 so gewählt sind, daß im wesentlichen alle noch nicht ausreichend zerkleinerten Schrottstücke, die sich vom Rotor 1 lösen und in die Rückführkammer 16 geschleudert werden, auf die Keilfläche 26 treffen und von dieser in Richtung des Auslasses 10 abgelenkt werden. Die ausreichend zerkleinerten Schrottstücke gelangen durch die Siebwand 12 zum Auslaß 10 und können dabei durch die Keilfläche 26 zusätzlich in Auslaßrichtung umgelenkt werden. Dabei sind die Form der Keilfläche 26 und die Lage der Schwenkachse 23, die im Ausführungsbeispiel im Bereich des an die Abdeckung 17 grenzenden Teils der Klappe 24 angeordnet ist, vorzugsweise so gewählt, daß von der Keilfläche 26 abgelenkte Schrottstücke nicht durch Stöße untereinander oder mit der Keilfläche 26 selbst ihre gesamte Bewegungsenergie verlieren und dann in die Rückführkammer 16 fallen, sondern über die Siebwand 12 in den Auslaß 10 gelangen. Günstige geometrische Verhältnisse lassen sich insbesondere dann erzielen, wenn das unmittelbar an die Klappe 24 angrenzende Ende der Abdeckung 17 den größten Abstand vom Rotor besitzt.

Die Anwendung der Klappe 24 hat zwei wesentliche Vorteile. Zum einen ermöglicht sie, die Siebwand 12 völlig starr anzuordnen, ohne dadurch eine rasche Entleerung des Gehäuses unmöglich zu machen. Zum anderen ermöglicht sie aber auch, die oberhalb des Rotors 1 gelegenen Innenwandabschnitte des Gehäuses frei von vorspringenden Ecken oder Kanten zu halten, an denen die Schrottstücke abrupt abgebremst werden und dadurch ihre Bewegungsenergie verlieren könnten. Insgesamt weist das Gehäuse im Bereich der Rückführkammer 16 vorzugsweise auch keinerlei abrupte, im Strömungsweg der Schrottstücke liegende Querschnittsverengungen auf, die einen Stau bewirken könnten. Die nicht durch die Auslaßöffnung 9 austretenden Schrottstücke werden daher nach ihrem Eintritt in die Rückführkammer 16 ganz allmählich und "sanft" erneut in den Wirkungsbereich des Rotors 1 eingeführt und von diesem zu dem der Eingangsöffnung 6 zugeordneten Amboß 7 transportiert. Dadurch erfolgt die weitere Zerkleinerung dieser Schrottstücke an dem der Eingangsöffnung 6 zugeordneten Amboß 7.

Die Innenfläche 18 und die Keilflächen 26 und 27 sind zweckmäßig durch Schichten bzw. Platten 29 bzw. 30 aus verschleißfestem Material gebildet, die auf die Abdeckung 17 bzw. die Klappe 24 ggf. auswechselbar aufgebracht sind.

Zur Unterstützung der durch die Klappe 24 ermöglichten Umlenkung der Schrottstücke in Richtung des Auslasses 10 können schließlich zusätzliche Umlenkflächen 31 vorgesehen sein.

Die Erfindung ist nicht auf das beschriebene Ausführungsbeispiel beschränkt, das in vielfacher Hinsicht abgewandelt werden kann. Beispielsweise ist es möglich, die Klappe 24 anstatt am freien Ende der Keilfläche 26 in entsprechender Weise am freien Ende der Keilfläche 27 schwenkbar zu lagern. In diesem Fall könnte die Klappe 24 im Uhrzeigersinn anstatt wie in Fig. 1 und 2 im Gegenuhrzeigersinn in ihre Offenstellung geschwenkt werden. Auch in diesem Fall würde in der Betriebsstellung die eine Keilfläche 26 als Umlenkfläche für die großen Schrottstücke und die andere Keilfläche 27 hilfsweise als Auswurffläche für die kleinen Schrottstücke dienen. Dagegen würde in der Offenstellung der Klappe 24, ebenfalls in Abweichung zu Fig. 1 und 2, die Keilfläche 27 als Auswurffläche sowohl für die großen als auch für die kleinen Schrottstücke dienen können. Auch andere Schwenklagerstellen und Keilflächenformen sind möglich.

Außerdem ist es möglich, in an sich bekannter Weise eine Siebwand 12 zu verwenden, die schwenkbar im Gehäuse angeordnet ist (DE-PS 36 43 529), und die Größe der durch die Auslaßöffnung 9 auftretenden Schrottstücke dadurch zu steuern, daß die Lage der Trennkante 28 durch Verschwenken der Siebwand 12 relativ zur Klappe 24 verändert wird. Auch in diesem Fall könnte die vollständige Entleerung des Gehäuses bei in Offenstellung befindlicher Klappe 24 erfolgen. Anstelle der dargestellten Siebwand 12 können auch andere Trenneinrichtungen vorgesehen werden, insbesondere solche, die eine der Siebwand entsprechende oder ähnliche Form aufweisen, aber nicht vertikal, sondern schräg zur Vertikalen oder auch horizontal angeordnet sind, sofern dabei dafür gesorgt wird, daß die Entleerung des Gehäuses durch Steuerung der Klappe 24 in ihre Offenstellung herbeigeführt werden kann.

## Patentansprüche

1. Gehäuse für eine Schrott-Zerkleinerungsmaschine mit waagerecht angeordnetem Hammerbrecherrotor (1), enthaltend: eine mit wenigstens einem zugeordneten Amboß (7) versehene Einlaßöffnung (6), eine zu einem Auslaß (10) führende Auslaßöffnung (9), einen im wesentlichen unterhalb des Rotors (1) angeordneten, von der Einlaßöffnung (6) bis zur Auslaßöffnung (9) erstreckten Boden (11), eine im wesentlichen oberhalb des Rotors (1) angeordnete, von der Auslaßöffnung (9) bis zur Einlaßöffung (6) erstreckte, eine Rückführkammer (16) begrenzende, obere Abdeckung (17) und eine in der Auslaßöffnung (9) angeordnete Trennvorrichtung, die eine Siebwand (29) mit einer Vielzahl von Kanälen vorgewählten Querschnitts und eine in Drehrichtung des Rotors hinter dieser angeordnete schwenkbare Klappe (24) mit einer Trennkante (28) auweist, die in wenigstens einer Betriebsstellung der Klappe (24) ausreichend zerkleinerte, die Kanäle passierende Schrottstücke vorwiegend dem Auslaß (10) und nicht ausreichend zerkleinerte Schrottstücke vorwiegend der Rückführkammer (16) zuführt, dadurch gekennzeichnet, daß die Klappe (24) zusätzlich in eine Offenstellung schwenkbar und so ausgebildet ist, daß sie in der Betriebsstellung eine Umlenkfläche und in der Offenstellung eine Auswurffläche für nicht ausreichend zerkleinerte Schrottstücke bildet.

2. Gehäuse nach Anspruch 1, dadurch gekennzeichnet, daß die Klappe (24) so ausgebildet ist, daß sie in der Betriebsstellung eine Auswurffläche für ausreichend zerkleinerte Schrottstücke bildet.

3. Gehäuse nach Anspruch 1 oder 2, dadurch gekennzeichnet, daß die Klappe (24) so ausgebildet ist, daß sie in der Offenstellung eine Auswurffläche auch für ausreichend zerkleinerte Schrottstücke bildet.

4. Gehäuse nach einem der Ansprüche 1 bis 3, dadurch gekennzeichnet, daß die Umlenk- und Auswurfflächen durch zwei keilförmig angeordnete, die Trennkante (28) bildende Keilflächen (26,27) gebildet sind.

5. Gehäuse nach Anspruch 4, dadurch gekennzeichnet, daß die Umlenkfläche und die Auswurffläche für die nicht ausreichend zerkleinerten Schrottstücke durch die eine der beiden Keilflächen (26) und die Auswurffläche für die ausreichend zerkleinerten Schrottstücke bei in Schließstellung befindlicher Klappe (24) durch die andere der beiden Keilflächen (27) gebildet ist.

6. Gehäuse nach Anspruch 4 oder 5, dadurch gekennzeichnet, daß die Auswurffläche für die ausreichend zerkleinerten Schrottstücke bei in Offenstellung befindlicher Klappe (24) durch dieselbe Keilfläche (26) gebildet ist, die auch für die nicht ausreichend zerkleinerten Schrottstücke als Auswurffläche wirkt.

7. Gehäuse nach einem der Ansprüche 4 bis 6, dadurch gekennzeichnet, daß wenigstens eine der beiden Keilflächen (26,27) gewölbt ausgebildet ist.

8. Gehäuse nach Anspruch 7, dadurch gekennzeichnet, daß die Umlenkfläche derart gewölbt ist, daß ihr Abstand vom Rotor (1) bei in Betriebsstellung befindlicher Klappe (24) in Richtung der Abdeckung (17) allmählich größer wird.

9. Gehäuse nach einem der Ansprüche 1 bis 8, dadurch gekennzeichnet, daß die Abdeckung (17) eine Innenfläche (18) mit einem in Richtung der Einlaßöffnung (6) allmählich kleiner werdenden Abstand aufweist.

10. Gehäuse nach Anspruch 9, dadurch gekennzeichnet, daß die Innenfläche (18) bogenförmig ist.

11. Gehäuse nach Anspruch 9 oder 10, dadurch gekennzeichnet, daß die Umlenkfläche bei in Betriebsstellung befindlicher Klappe (24) eine stetige Fortsetzung der Innenfläche (18) der Abdeckung (17) bildet.

## Claims

1. Housing for a scrap crushing machine with horizontally arranged hammer mill rotor (1), containing: an inlet opening (6) provided with at least one associated anvil (7), an outlet opening (9) leading to an outlet (10), a bottom (11) arranged essentially beneath the rotor (1) and extending from the inlet opening (6) to the outlet opening (9), an upper cover (17) which is arranged essentially above the rotor (1), extends from the outlet opening (9) to the inlet opening (6) and defines a return chamber (16), and a separating device which is arranged in the outlet opening (9) and which comprises a screen wall (29) with a plurality of channels of preselected cross-section and a pivotable flap (24) arranged behind the screen wall (29) in the direction of rotation of the rotor, with a separating edge (28) which in at least one operative position of the flap (24) delivers sufficiently crushed scrap pieces which pass through the channels mainly to the outlet (10), and insufficiently crushed scrap pieces mainly to the return chamber (16), characterised in that the flap (24) is additionally pivotable into an open position and constructed in such a way that in the operative position it forms a deflector surface and in the open position it forms an ejector surface for insufficiently crushed scrap pieces.

2. Housing according to claim 1, characterised in that the flap (24) is constructed in such a way that in the operative position it forms an ejector surface for sufficiently crushed scrap pieces.

3. Housing according to claim 1 or 2, characterised in that the flap (24) is constructed in such a way that in the open position it forms an ejector surface for sufficiently crushed scrap pieces as well.

4. Housing according to any of claims 1 to 3, characterised in that the deflector and ejector surfaces are formed by two wedge surfaces (26, 27) arranged in a wedge shape and forming the separating edge (28).

5. Housing according to claim 4, characterised in that the deflector surface and the ejector surface for the insufficiently crushed scrap pieces is formed by one of the two wedge surfaces (26), and the ejector surface for the sufficiently crushed scrap pieces when the flap (24) is in the closed position is formed by the other of the two wedge surfaces (27).

6. Housing according to claim 4 or 5, characterised in that the ejector surface for the sufficiently crushed scrap pieces when the flap (24) is in the open position is formed by the same wedge surface (26) which also acts as the ejector surface for the insufficiently crushed scrap pieces.

7. Housing according to any of claims 4 to 6, characterised in that at least one of the two wedge surfaces (26, 27) is arched.

8. Housing according to claim 7, characterised in that the deflector surface is arched in such a way that its distance from the rotor (1) when the flap (24) is in the operative position gradually increases in the direction of the cover (17).

9. Housing according to any of claims 1 to 8, characterised in that the cover (17) comprises an inner surface (18) with a distance gradually decreasing in the direction of the inlet opening (6).

10. Housing according to claim 9, characterised in that the inner surface (18) is arcuate.

11. Housing according to claim 9 or 10, characterised in that the deflector surface when the flap (24) is in the operative position forms a continuous extension of the inner surface (18) of the cover (17).

## Revendications

1. Boîtier pour un appareillage de concassage de ferrailles ayant un rotor (1) de concasseur à marteaux agencé horizontalement, comportant : une ouverture d'entrée (6) pourvue d'au moins une enclume (7) adjointe, une ouverture de sortie (9) conduisant à une sortie (10), un fond (11) qui s'étend depuis l'ouverture d'entrée (6) jusqu'à l'ouverture de sortie (9) et qui est agencé sensiblement en dessous du rotor (1), un recouvrement supérieur (17) qui est agencé sensiblement au-dessus du rotor (1), s'étend depuis l'ouverture de sortie (9) jusqu'à l'ouverture d'entrée (6), et délimite un compartiment de retour (16), et un dispositif de séparation, qui est agencé dans l'ouverture de sortie (9) et qui présente une paroi de tamisage (12) présentant un grand nombre de canaux de section transversale présélectionnée et un clapet (24) capable de pivoter, agencé derrière le rotor dans le sens de rotation de celui-ci et pourvu d'une arête de séparation (28) qui, dans au moins une position de service du clapet (24), amène des morceaux de ferraille suffisamment fragmentés, passant à travers les canaux, d'une manière prépondérante à la sortie (10) et des morceaux de ferraille non suffisamment fragmentés d'une manière prépondérante au compartiment de retour (16), caractérisé en ce que le clapet (24) est en supplément capable de pivoter dans une position d'ouverture et est réalisé de façon à former, dans la position de service, une surface de déviation et, dans la position d'ouverture, une surface d'évacuation pour des morceaux de ferraille non suffisamment fragmentés.

2. Boîtier suivant la revendication 1, caractérisé en ce que le clapet (24) est réalisé de façon à former, dans la position de service, une surface d'évacuation pour des morceaux de ferraille suffisamment fragmentés.

3. Boîtier suivant l'une ou l'autre des revendications 1 et 2, caractérisé en ce que le clapet (24) est réalisé de façon à former, dans la position d'ouverture, une surface d'évacuation également pour des morceaux de ferraille suffisamment fragmentés.

4. Boîtier suivant l'une des revendications 1 à 3, caractérisé en ce que les surfaces de déviation et d'évacuation sont formées par deux surfaces de coin (26, 27) disposées en forme de coin et formant l'arête de séparation (28).

5. Boîtier suivant la revendication 4, caractérisé en ce que la surface de déviation et la surface d'évacuation pour les morceaux de ferraille non suffisamment fragmentés sont formées par l'une des deux surfaces de coin (26) et en ce que la surface d'évacuation pour les morceaux de ferraille suffisamment fragmentés est, en position de fermeture du clapet (24), formée par l'autre des deux surface de coin (27).

6. Boîtier suivant l'une des revendications 4 et 5, caractérisé en ce que la surface d'évacuation pour les morceaux de ferraille suffisamment fragmentés est, dans la position d'ouverture du clapet (24), formée par la même surface de coin (26) qui agit aussi comme surface d'évacuation pour les morceaux de ferraille non suffisamment fragmentés.

7. Boîtier suivant l'une des revendications 4 à 6, caractérisé en ce qu'au moins une des deux surfaces de coin (26, 27) est réalisée sous une forme cintrée.

8. Boîtier suivant la revendication 7, caractérisé en ce que la surface de déviation est cintrée de façon que sa distance par rapport au rotor (1) devienne progressivement plus grande en direction du recouvrement (17), en position de service du clapet (24)

9. Boîtier suivant l'une des revendications 1 à 8, caractérisé en ce que le recouvrement (17) présente une surface interne (18) située à une distance qui devient progressivement plus petite en direction de l'ouverture d'entrée (6).

10. Boîtier suivant la revendication 9, caractérisé en ce que la surface interne (18) est en forme d'arc.

11. Boîtier suivant l'une des revendications 9 et 10, caractérisé en ce que la surface de déviation forme, en position de service du clapet (24), un prolongement continu de la surface interne (18) du recouvrement (17).
